# FASCICULE DE BREVET EUROPEEN

(11) **EP 0 991 858 B1**
(45) Date de publication et mention de la délivrance du brevet: **07.08.2002**
(21) Numéro de dépôt: 99915822.3
(22) Date de dépôt: 22.04.1999
(51) Int. Cl.: F02D 9/06

(54) **DISPOSITIF RALENTISSEUR MONTE DANS LE CIRCUIT D'ECHAPPEMENT DES GAZ D'UN VEHICULE EQUIPE D'UN MOTEUR A COMBUSTION**
IN EINER ABGASLEITUNG ANGEORDNETE BREMSVORRICHTUNG EINES FAHRZEUGES MIT BRENNKRAFTMASCHINE
DECELERATOR DEVICE MOUNTED IN THE EXHAUST GAS CIRCUIT OF A VEHICLE EQUIPPED WITH A COMBUSTION ENGINE

(30) Priorité: 22.04.1998 FR 9805211
(43) Date de publication de la demande: 12.04.2000
(73) Titulaire: Fowa Le Frein Moteur S.A., 68270 Wittenheim (FR)
(72) Inventeur: WAGNER, Pierre-André, F-68200 Mulhouse (FR)
(74) Mandataire: Nithardt, Roland
(86) Numéro de dépôt international: FR9900966
(87) Numéro de publication internationale: WO9954612

(56) Documents cités:
- WO-A-92/00445
- CH-A- 428 318
- DE-A- 4 116 371
- GB-A- 2 307 718
- US-A- 4 682 674
- US-A- 4 750 459
- US-A- 5 503 367

## Description

La présente invention concerne un dispositif ralentisseur monté dans le circuit d'échappement des gaz d'un véhicule équipé d'un moteur à combustion, comportant au moins une vanne pourvue d'un corps définissant un canal et d'un obturateur mobile disposé transversalement dans ledit canal et couplé à un arbre de commande, et des moyens de commande de cet obturateur comportant un dispositif d'équilibrage de la contre-pression exercée par l'obturateur sur les gaz, ce dispositif d'équilibrage étant agencé pour entrer en action quand l'obturateur est en position fermée et à partir d'un seuil de contre-pression prédéterminé et pour ouvrir un conduit de fuite dès que la contre-pression atteint ledit seuil et pour le garder ouvert au-delà dudit seuil, quel que soit le régime du moteur, de manière à créer un débit de fuite approprié des gaz d'échappement, le dispositif d'équilibrage comportant un clapet taré disposé dans ledit conduit de fuite et un ressort de compression disposé à l'arrière dudit clapet taré, ce ressort étant taré à ladite valeur de seuil.

Ce type de ralentisseur est bien connu notamment dans le domaine des véhicules industriels équipés d'un moteur à combustion. Compte tenu de leur importante inertie, ces véhicules nécessitent, en complément de leur système de freinage propre, un dispositif ralentisseur logé dans le circuit d'échappement des gaz, de préférence entre le moteur et le silencieux, et généralement monté à la sortie du turbocompresseur alimenté par le collecteur d'échappement. Il est habituellement commandé par une pédale actionnée par le pied gauche du conducteur pour éviter qu'il ne débraye en même temps. Ce dispositif ralentisseur permet de générer une contre-pression dans le circuit d'échappement. Cette contre-pression est plus ou moins élevée en fonction de la position de l'obturateur et de son degré d'ouverture. Elle a pour effet de ralentir le moteur et donc de compléter le freinage du véhicule. Plus la contre-pression est élevée et plus le ralentissement est efficace. Il faut cependant limiter cette contre-pression à la pression de consigne maximale admissible par le collecteur d'échappement, ceci afin d'éviter la réouverture des soupapes d'admission Cette contre-pression dépend bien entendu de la pression des gaz d'échappement exercée sur l'obturateur qui est une fonction asymptotique du régime du moteur. Par conséquent, à chaque régime du moteur correspond un niveau de contre-pression et donc un niveau de ralentissement. On cherche actuellement à rendre cette fonction constante et au plus égale à la pression de consigne maximale admissible quel que soit le régime du moteur et dès les faibles régimes, dans le but d'optimiser le ralentissement.

Une des techniques proposées est décrite dans la publication EP-A-536 284 dans laquelle un dispositif modulateur d'échappement comporte dans un volet d'obturation deux trous de fuite fermés par des lames ressorts ayant des rigidités différentes. Lorsqu'un premier niveau de contre-pression est atteint, une première lame ressort ouvre un premier trou de fuite et libère une partie des gaz d'échappement. Lorsqu'un deuxième niveau de contre-pression est atteint, la deuxième lame ressort ouvre un deuxième trou de fuite augmentant ainsi le débit des gaz d'échappement. Ce dispositif permet de limiter la contre-pression mais génère des paliers de ralentissement. Il n'est donc pas optimal. Par ailleurs, les lames ressorts sont soumises aux contraintes de température et à l'agression des gaz d'échappement. De ce fait, leur fonctionnement se dégrade dans le temps, affectant ainsi leur performance à l'ouverture et à la fermeture. En effet, avec la chaleur des gaz d'échappement, les lames ressorts vont perdre leur raideur et les trous resteront toujours ouverts, réduisant ainsi la contre-pression et l'efficacité du ralentissement.

Une autre technique est décrite dans la publication CH-A-428 318 et prévoit un clapet disposé dans le corps de la vanne papillon à l'opposé de l'arbre de commande de l'obturateur. A cet effet, le corps comporte deux conduits spécifiques formant un circuit by-pass quand le clapet est activé. Cette construction nécessite d'aménager un logement spécifique extérieur au ralentisseur pour recevoir le clapet et d'assurer une étanchéité de ce logement par rapport aux gaz d'échappement. Or le clapet tel qu'il est réalisé ne permet pas de garantir cette étanchéité. De plus, ce logement extérieur crée des problèmes d'encombrement. Un ressort supplémentaire est nécessaire entre le clapet et l'obturateur pour maintenir ce dernier en appui vers le haut contre une butée axiale prévue sur l'arbre de commande et éviter les vibrations dudit obturateur. La configuration de cette butée axiale nécessite de réaliser le corps du ralentisseur en deux parties générant également des problèmes d'étanchéité. De plus aucun dispositif d'étanchéité n'est prévu autour de l'arbre de commande de l'obturateur.

Le but de la présente invention est d'améliorer les dispositifs ralentisseurs actuels en proposant un dispositif d'équilibrage de la contre-pression simple, compact, d'un coût réduit, permettant d'obtenir des performances de ralentissement constantes et maximales quel que soit le régime du moteur tout en garantissant une fiabilité et une stabilité de fonctionnement dans le temps sans risque de dégradation due à l'agression des gaz d'échappement et à la haute température.

Ce but est atteint par un dispositif ralentisseur tel que défini en préambule et caractérisé en ce que le dispositif d'équilibrage est intégré dans le corps de la vanne et comporte une douille de guidage traversée par l'arbre et pourvue d'un logement axial destiné à recevoir ledit clapet taré et son ressort coaxialement audit arbre et en ce que le conduit de fuite est disposé sensiblement perpendiculairement à l'arbre et débouche dans le canal en aval dudit obturateur de manière à créer en combinaison avec ledit dispositif d'équilibrage un circuit de dérivation d'une partie du flux des gaz d'échappement

Dans une forme de réalisation préférée, la douille de guidage comporte au moins un orifice périphérique communiquant avec la partie en aval du conduit de fuite.

De préférence, la douille de guidage comporte un siège annulaire agencé pour recevoir en butée ledit clapet taré, ce siège comportant une ouverture mettant en communication ledit clapet taré et le canal en amont de l'obturateur.

Le siège annulaire peut être constitué d'un circlips disposé dans une rainure correspondante prévue dans ladite douille de guidage, le diamètre intérieur du circlips étant supérieur à celui de l'arbre et délimitant ladite ouverture.

L'obturateur comporte, avantageusement, une cavité disposée en regard du clapet taré et communiquant avec le canal en amont de l'obturateur, quand ce dernier est en position fermée.

Dans la forme de réalisation préférée, le clapet taré comporte un joint disposé autour de l'arbre de l'obturateur et la douille de guidage comporte dans son logement axial une bague pourvu d'un joint également disposé autour de l'arbre de l'obturateur, ces joints étant des joints plats réalisés en graphite.

D'une manière avantageuse, la douille de guidage comporte une face d'appui disposée en regard d'une face correspondante de l'obturateur pour constituer une première butée axiale.

La vanne comporte, également, une deuxième douille de guidage agencée pour guider l'autre extrémité dudit arbre de commande, cette deuxième douille comportant une face d'appui disposée en regard d'une face correspondante de l'obturateur pour constituer une deuxième butée axiale.

De préférence, les douilles de guidage comportent un filetage extérieur, sont vissées dans des logements correspondants prévus dans ledit corps et sont traitées pour offrir un faible coefficient de frottement et résister à des températures élevées et à l'oxydation des gaz d'échappement.

La présente invention et ses avantages seront mieux compris dans la description suivante d'une forme de réalisation donnée à titre d'exemple non limitatif et en référence aux dess is annexés, dans lesquels :
- la figure 1 représente une vue d'ensemble en perspective d'un dispositif ralentisseur selon l'invention monté à la sortie d'un turbocompresseur,
- les figures 2 à 4 sont des vues en coupe axiale montrant le dispositif ralentisseur respectivement au repos - l'obturateur ouvert, au travail - l'obturateur fermé et en équilibre - le conduit de fuite ouvert,
- la figure 5 est une vue en perspective de l'obturateur, et
- la figure 6 est une vue en perspective de la douille de guidage du dispositif d'équilibrage.

En référence à la figure 1, le dispositif ralentisseur 1 selon l'invention est monté de manière classique dans le circuit d'échappement d'un véhicule généralement industriel et équipé d'un moteur à combustion, à la sortie d'un turbocompresseur TC alimenté par un collecteur d'échappement CE qui récupère les gaz dudit moteur (non représenté).

En référence également aux figures 2 à 4, le dispositif ralentisseur 1 comporte une vanne 2 pilotée par des moyens de commande appropriés (non représentés) tels qu'un vérin, un moteur, etc. La vanne 2 comporte un corps 4 définissant un canal 5 pour le passage des gaz d'échappement dans le sens des flèches F et un alésage 6 pour un obturateur mobile 7 monté dans ledit corps 4 transversalement audit canal 5 destiné à retenir les gaz en amont quand il est en position fermée. Le corps 4 comporte à ses extrémités deux brides de montage 4a, 4b destinées à recevoir, en amont, une bride correspondante du turbocompresseur TC et, en aval, une bride correspondante du conduit d'échappement (cf. Fig.1). Bien entendu, selon le type de ralentisseur, les brides de montage 4a, 4b peuvent être remplacées par tout autre dispositif équivalent, tel que des colliers de serrage, etc.

L'obturateur mobile 7, qui est représenté, est un volet papillon monté sur un arbre 8 d'axe A, cet arbre 8 définissant l'axe de rotation dudit obturateur 7. L'arbre 8 est guidé en rotation dans ledit corps 4 par deux douilles de guidage inférieure 9 et supérieure 10. Les douilles de guidage 9, 10 sont vissées dans le corps 4 dans des logements correspondants, l'assemblage par filetage assurant une bonne étanchéité entre les douilles et ledit corps par rapport aux gaz d'échappement susceptibles de s'infiltrer. Ces douilles 9, 10 sont également en appui axial sur des faces correspondantes de l'obturateur 7 par leurs faces intérieures correspondantes 9', 10' et assurent de ce fait le positionnement et le blocage axial dudit obturateur en évitant tout risque de vibration parasite. A cet effet, ces douilles 9, 10 sont traitées pour offrir un faible coefficient de frottement et résister à des températures élevées et à l'oxydation des gaz. L'une des extrémités de l'arbre 8 traverse ledit corps 4 au travers de la douille de guidage supérieure 10 pour être couplée aux moyens de commande directement ou par un bras de levier 8'. Tout autre forme d'obturateur est envisageable tel qu'un boisseau, une bille ou un tiroir.

Le dispositif ralentisseur 1 comporte en plus un dispositif d'équilibrage 20 intégré dans ledit corps 4 de la vanne 2 et agencé pour créer un débit de fuite des gaz d'échappement quand l'obturateur 7 est en position fermée pour équilibrer les pressions et obtenir une valeur de contre-pression maximale et constante indépendante du régime moteur, à partir d'un certain seuil de pression prédéterminé.

Ce dispositif d'équilibrage 20 comporte un conduit de fuite 21 ménagé dans le corps 4 court-circuitant l'obturateur 7. Il s'agit en fait d'une cave à dépression déjà existante dans le corps 4 et utilisée dans les ralentisseurs du titulaire de la présente demande pour garantir une étanchéité entre l'arbre de commande et le corps. Dans la présente invention, cette cave à dépression est utilisée comme conduit de fuite. Par conséquent, le corps 4 n'a pas besoin de subir de modification particulière si ce n'est de prévoir un logement pour la douille supérieure 10.

Ce conduit de fuite 21 est donc disposé sensiblement perpendiculairement à l'arbre 8, de part et d'autre de la douille de guidage supérieure 10. Il possède une extrémité borgne en amont de l'obturateur 7 et débouche dans le canal 5 en aval dudit obturateur 7. Ce dispositif d'équilibrage 20 comporte également un clapet taré 22 agencé pour ouvrir ou fermer ledit conduit de fuite 21 à partir d'un seuil de pression déterminé. Ce clapet taré 22 est annulaire, monté coulissant autour de l'arbre 8 et complété par un joint 22'. Ce clapet taré 22 est monté dans un logement axial 23 prévu dans la douille de guidage supérieure 10 et au travers duquel passe l'arbre 8. La douille de guidage supérieure 10 comporte des orifices périphériques 24 communiquant avec ledit conduit de fuite 21. Elle comporte également à son extrémité située à proximité de l'obturateur 7 un siège annulaire 25 agencé pour recevoir ledit clapet taré 22 et pour laisser une ouverture 26 autour de l'arbre 8 permettant aux gaz de pousser directement sur le clapet taré 22. Comme illustré par la figure 6, ce siège annulaire 25 peut être constitué d'un circlips logé dans une rainure correspondante prévue dans ladite douille supérieure 10, son diamètre intérieur étant supérieur à celui de l'arbre 8 et définissant ladite ouverture 26. Quand le clapet taré 22 est décollé de son siège annulaire 25, cette ouverture 26 met en communication le canal 5 et les orifices périphériques 24. Un ressort de compression 27 est prévu à l'arrière du clapet taré 22. Il est monté en butée contre une bague 28 munie d'un joint 28' et adossée contre le fond dudit logement axial 23. Ce ressort de compression 27 est taré à une valeur telle qu'il se comprime à partir d'une force correspondante au seuil de contre-pression prédéterminé, cette pression étant exercée directement par les gaz d'échappement. Par ailleurs, l'obturateur 7 comporte en regard de la douille de guidage supérieure 10 une cavité 29 ménagée autour de l'arbre 8 et en communication avec l'ouverture 26 prévue dans le siège annulaire 25. Cette cavité 29 présente une forme en arc de cercle et communiquant uniquement avec le canal 5 en amont de l'obturateur 7. Les joints 22' et 28' sont de préférence des joints plats en graphite donc résistants aux hautes températures et aux gaz corrosifs. Ils assurent l'étanchéité entre l'arbre 8 et le clapet 22 et la douille supérieure 10.

La commande du dispositif ralentisseur 1 s'effectue par le conducteur du véhicule industriel au moyen d'une pédale de commande. En fonctionnement normal du véhicule, le dispositif ralentisseur 1 est au repos, donc l'obturateur 7 est ouvert (cf. Fig. 2) laissant les gaz s'échapper librement. Lors du freinage, les moyens de commande actionnés par l'utilisateur entraînent la fermeture de l'obturateur 7 (cf. Fig. 3) retenant ainsi les gaz et générant une contre-pression qui provoque le ralentissement du moteur et donc une diminution de la vitesse du véhicule. II faut préciser que même en position fermée, il existe un jeu entre l'alésage 6 et l'obturateur 7 pour laisser échapper un débit de gaz réduit évitant ainsi tout risque de blocage et de surpression dangereuse pour les équipements situés en amont. A partir d'un certain seuil de pression, le dispositif d'équilibrage 20 (cf. Fig. 4) s'actionne pour équilibrer les pressions et réguler la contre-pression à une valeur constante quel que soit le régime du moteur.

La figure 2 représente le dispositif ralentisseur 1 dans sa position de repos. L'obturateur 7 est en position ouverte c'est-à-dire orienté parallèlement au flux des gaz d'échappement. La pression des gaz devant le clapet taré 22 est sensiblement nulle. De ce fait, le dispositif d'équilibrage 20 n'est pas en action.

La figure 3 représente le dispositif ralentisseur 1 dans sa position de travail. L'obturateur 7 est en position fermée c'est-à-dire orienté perpendiculairement au flux des gaz d'échappement et génère une contre-pression. Comme expliqué plus haut, l'obturateur 7 et l'alésage 6 de cet obturateur sont agencés pour laisser s'échapper une fuite de gaz très réduite. Dans cette figure, la pression devant le clapet taré 22 augmente mais est encore inférieure au seuil de contre-pression prédéterminé et défini par le ressort de compression 27.

La figure 4 représente le dispositif ralentisseur 1 dans sa position d'équilibre. La pression des gaz en amont de l'obturateur 7 s'est accrue au-delà du seuil de contre-pression déterminé par le ressort 27 du clapet taré 22. Sous l'effet de cette pression, le clapet taré 22 se soulève de son siège 25 en comprimant le ressort 27. L'ouverture 26 met alors en communication le canal 5 en amont de l'obturateur 7 par l'intermédiaire de sa cavité 29 avec le conduit de fuite 21 par l'intermédiaire des orifices périphériques 24 ménagés dans la douille de guidage supérieure 10. Ainsi, une partie des gaz d'échappement est déviée dans le conduit de fuite 21 qui l'évacue en aval de l'obturateur 7 créant un débit de fuite variant pour maintenir une contre-pression sensiblement constante. Dans cette configuration du dispositif ralentisseur 1, le clapet taré 22 reste ouvert dans une position d'équilibre ayant pour effet de réguler la contre-pression en amont de l'obturateur 7. Ainsi, on obtient un ralentissement constant et maximal correspondant par exemple à la pression de consigne maximale admissible par le collecteur d'échappement CE quel que soit le régime du moteur.

Il ressort clairement de cette description que l'invention permet d'améliorer les dispositifs ralentisseurs actuels en proposant un dispositif d'équilibrage 20 simple, peu coûteux, efficace, compact et incorporé à la vanne 2, assurant également une très bonne étanchéité du ralentisseur.

## Revendications

1. Dispositif ralentisseur (1) monté dans le circuit d'échappement des gaz d'un véhicule équipé d'un moteur à combustion, comportant au moins une vanne (2) pourvue d'un corps (4) définissant un canal (5) et d'un obturateur mobile (7) disposé transversalement dans ledit canal (5) et couplé à un arbre de commande (8), et des moyens de commande de cet obturateur comportant un dispositif d'équilibrage (20) de la contre-pression exercée par l'obturateur sur les gaz, ce dispositif d'équilibrage étant agencé pour entrer en action quand l'obturateur (7) est en position fermée et à partir d'un seuil de contre-pression prédéterminé et pour ouvrir un conduit de fuite (21) dès que la contre-pression atteint ledit seuil et pour le garder ouvert au-delà dudit seuil, quel que soit le régime du moteur, de manière à créer un débit de fuite approprié des gaz d'échappement, le dispositif d'équilibrage (20) comportant un clapet taré (22) disposé dans ledit conduit de fuite (21) et un ressort de compression (27) disposé à l'arrière dudit clapet taré (22), ce ressort étant taré à ladite valeur de seuil, **caractérisé en ce que** le dispositif d'équilibrage (20) est intégré dans le corps (4) de la vanne (2) et comporte une douille de guidage (10) traversée par l'arbre (8) et pourvue d'un logement axial (23) destiné à recevoir ledit clapet taré (22) et son ressort (27) coaxialement audit arbre (8) et **en ce que** le conduit de fuite (21) est disposé sensiblement perpendiculairement à l'arbre (8) et débouche dans le canal (5) en aval dudit obturateur de manière à créer en combinaison avec ledit dispositif d'équilibrage (20) un circuit de dérivation d'une partie du flux des gaz d'échappement.

2. Dispositif selon la revendication 1, **caractérisé en ce que** la douille de guidage (10) comporte au moins un orifice périphérique (24) communiquant avec la partie en aval du conduit de fuite (21).

3. Dispositif selon la revendication 1, **caractérisé en ce que** la douille de guidage (10) comporte un siège annulaire (25) agencé pour recevoir en butée ledit clapet taré (22), ce siège comportant une ouverture (26) mettant en communication ledit clapet taré (22) et le canal (5) en amont de l'obturateur (7).

4. Dispositif selon la revendication 3, **caractérisé en ce que** le siège annulaire (25) est constitué d'un circlips disposé dans une rainure correspondante prévue dans ladite douille de guidage (10), le diamètre intérieur du circlips étant supérieur à celui de l'arbre (8) et délimitant ladite ouverture (26).

5. Dispositif selon la revendication 1, **caractérisé en ce que** l'obturateur (7) comporte une cavité (29) disposée en regard du clapet taré (22) et communiquant avec le canal (5) en amont de l'obturateur (7), quand ce dernier est en position fermée.

6. Dispositif selon la revendication 1, **caractérisé en ce que** le clapet taré (22) comporte un joint (22') disposé autour de l'arbre (8) de l'obturateur (7).

7. Dispositif selon la revendication 1, **caractérisé en ce que** la douille de guidage (10) comporte dans son logement axial (23) une bague (28) pourvu d'un joint (28') disposé autour de l'arbre (8) de l'obturateur (7).

8. Dispositif selon la revendication 6 ou 7, **caractérisé en ce que** les joints (22', 28') sont des joints plats réalisés en graphite.

9. Dispositif selon la revendication 1, **caractérisé en ce que** la douille de guidage (10) comporte une face d'appui (10') disposée en regard d'une face correspondante de l'obturateur (7) pour constituer une première butée axiale.

10. Dispositif selon la revendication 9, **caractérisé en ce que** la vanne (2) comporte une deuxième douille de guidage (9) agencée pour guider l'autre extrémité dudit arbre (8) de commande, cette deuxième douille comportant une face d'appui (9') disposée en regard d'une face correspondante de l'obturateur (7) pour constituer une deuxième butée axiale.

11. Dispositif selon les revendications 9 et 10, **caractérisé en ce que** les douilles de guidage (9, 10) comportent un filetage extérieur et sont vissées dans des logements correspondants prévus dans ledit corps (4).

12. Dispositif selon la revendication 11, **caractérisé en ce que** les douilles de guidage (9, 10) sont traitées pour offrir un faible coefficient de frottement et résister à de températures élevées et à l'oxydation des gaz d'échappement.

## Claims

1. Decelerator device (1) mounted in the exhaust gas circuit of a vehicle equipped with a combustion engine, comprising at least one valve (2) provided with a body (4) defining a channel (5) and a movable shutter (7) arranged at right angles in said channel (5) and coupled to a drive shaft (8), and means of controlling this shutter comprising a device (20) for balancing the back-pressure exerted by the shutter on the gas, this balancing device being designed to come into action when the shutter (7) is in the closed position and when a predetermined back-pressure threshold is reached and to open an outlet pipe (21) as soon as the back-pressure reaches said threshold and to keep it open beyond said threshold, whatever the engine's speed, in order to create a suitable exhaust gas leak rate, the balancing device (20) comprising a calibrated flap (22) arranged in said outlet pipe (21) and a compression spring (27) arranged at the rear of said calibrated flap (22), this spring being calibrated to said threshold value, **characterized in that** the balancing device (20) is incorporated into the body (4) of the valve (2) and comprises a guide bush (10) crossed by the shaft (8) and provided with an axial housing (23) designed to receive said calibrated flap (22) and its spring (27) coaxial to said shaft (8) and **in that** the outlet pipe (21) is arranged substantially perpendicular to the shaft (8) and opens into the channel (5) downstream from said shutter so as to create, in association with said balancing device (20), a circuit for diverting part of the exhaust gas flow.

2. Device according to claim 1, **characterized in that** the guide bush (10) comprises at least one peripheral orifice (24) communicating with the part downstream from the outlet pipe (21).

3. Device according to claim 1, **characterized in that** the guide bush (10) comprises an annular seat (25) arranged to receive said calibrated flap (22) when it abuts, this seat comprising an opening (26) allowing said calibrated flap (22) and the channel (5) upstream from the shutter (7) to communicate.

4. Device according to claim 3, **characterized in that** the annular seat (25) is made up of a circlip arranged in a corresponding groove provided in said guide bush (10), the inside diameter of the circlip being greater than that of the shaft (8) and delimiting said opening (26).

5. Device according to claim 1, **characterized in that** the shutter (7) comprises a cavity (29) arranged opposite the calibrated flap (22) and communicating with the channel (5) upstream from the shutter (7), when the latter is in the closed position.

6. Device according to claim 1, **characterized in that** the calibrated flap (22) comprises a gasket (22') arranged around the shaft (8) of the shutter (7).

7. Device according to claim 1, **characterized in that** the guide bush (10) comprises in its axial housing (23) a ring (28) provided with a gasket (28') arranged around the shaft (8) of the shutter (7).

8. Device according to claim 6 or 7, **characterized in that** the gaskets (22', 28') are sheet gaskets made of graphite.

9. Device according to claim 1, **characterized in that** the guide bush (10) comprises a face (10') arranged opposite a corresponding face of the shutter (7) to constitute a first axial stop.

10. Device according to claim 9, **characterized in that** the valve (2) comprises a second guide bush (9) arranged to guide the other end of said drive shaft (8), this second bush comprising a face (9') opposite a corresponding face of the shutter (7) to constitute a second axial stop.

11. Device according to claims 9 and 10, **characterized in that** the guide bushes (9, 10) comprise an outside threading and are screwed into corresponding housings provided in said body (4).

12. Device according to claim 11, **characterized in that** the guide bushes (9, 10) are treated to offer a low coefficient of friction and withstand high temperatures and the oxidation of the exhaust gas.

## Patentansprüche

1. In einer Abgasleitung angeordnete Bremsvorrichtung (1) eines Fahrzeuges mit Brennkraftmaschine, die mindestens ein Ventil (2) mit einem Körper (4), der einen Kanal (5) definiert, und eine quer in dem Kanal (5) angeordnete bewegliche Verschlußvorrichtung (7) aufweist, die mit einer Steuerwelle (8) und Steuerungsmitteln der Verschlußvorrichtung verbunden ist, die eine Ausgleichsvorrichtung (20) für den durch die Verschlußvorrichtung auf die Gase ausgeübten Gegendruck aufweist, wobei die Ausgleichsvorrichtung dafür vorgesehen ist, in Aktion zu treten, wenn sich die Verschlußvorrichtung (7) in geschlossener Position befindet und ab einem zuvor festgelegten Gegendruckschwellenwert, und daß sie ab dem Punkt, an dem der Gegendruck den Schwellenwert erreicht, eine Ablaßleitung (21) öffnet und diese unabhängig von der Motorendrehzahl über den Schwellenwert hinaus geöffnet hält, so daß das Ausströmen eines geeigneten Abgasdurchsatzes erzeugt wird, wobei die Ausgleichsvorrichtung (20) ein in der Ablaßleitung (21) angeordnetes austariertes Sperrventil (22) und eine hinter dem austarierten Sperrventil (22) angeordnete Druckfeder (27) aufweist, wobei die Feder auf den Schwellenwert austariert ist, **dadurch gekennzeichnet, daß** die Ausgleichsvorrichtung (20) in dem Körper (4) des Ventils (2) integriert ist und eine von einer Welle (8) durchquerte Führungsbuchse (10) aufweist, die mit einem Axiallager (23) zur Aufnahme des austarierten Sperrventils (22) und dessen koaxial zu der Welle (8) angeordneten Feder (27) versehen ist, und daß die Ablaßleitung (21) im wesentlichen senkrecht zu der Welle (8) angeordnet ist und stromabwärts der Verschlußvorrichtung so in den Kanal (5) mündet, daß in Kombination mit der Ausgleichsvorrichtung (20) ein Umleitungskreislauf für einen Teil des Abgasflusses erzeugt wird.

2. Vorrichtung nach Anspruch 1, **dadurch gekennzeichnet, daß** die Führungsbuchse (10) mindestens eine Umfangsöffnung (24) aufweist, die mit dem stromabwärts gelegenen Teil der Ablaßleitung (21) in Verbindung steht.

3. Vorrichtung nach Anspruch 1, **dadurch gekennzeichnet, daß** die Führungsbuchse (10) einen ringförmigen Sitz (25) aufweist, der dafür vorgesehen ist, daran anliegend das austarierte Sperrventil (22) aufzunehmen, wobei der Sitz eine Öffnung (26) aufweist, die das austarierte Sperrventil (22) und den stromaufwärts der Verschlußvorrichtung (7) gelegenen Kanal (5) miteinander verbindet.

4. Vorrichtung nach Anspruch 3, **dadurch gekennzeichnet, daß** der ringförmige Sitz (25) aus einem in einer entsprechenden, in der Führungsbuchse (10) vorgesehenen Nut angeordneten Sicherungsring besteht, wobei der Innendurchmesser des Sicherungsringes größer ist als derjenige der Welle (8), und der die Öffnung (26) begrenzt.

5. Vorrichtung nach Anspruch 1, **dadurch gekennzeichnet, daß** die Verschlußvorrichtung (7) einen dem austarierten Sperrventil (22) gegenüberliegend angeordneten Hohlraum (29) aufweist, der mit dem stromaufwärts der Verschlußvorrichtung (7) gelegenen Kanal (5) verbunden ist, wenn sich der letztere in geschlossener Position befindet.

6. Vorrichtung nach Anspruch 1, **dadurch gekennzeichnet, daß** das austarierte Sperrventil (22) eine rund um die Welle (8) der Verschlußvorrichtung (7) angeordnete Dichtung (22') aufweist.

7. Vorrichtung nach Anspruch 1, **dadurch gekennzeichnet, daß** die Führungsbuchse (10) in ihrem Axiallager (23) einen mit einer rund um die Welle (8) der Verschlußvorrichtung (7) angeordneten Dichtung (28') versehenen Ring (28) aufweist.

8. Vorrichtung nach Anspruch 6 oder 7, **dadurch gekennzeichnet, daß** die Dichtungen (22',28') aus Graphit hergestellte flache Dichtungen sind.

9. Vorrichtung nach Anspruch 1, **dadurch gekennzeichnet, daß** die Führungsbuchse (10) eine Stützfläche (10') aufweist, die einer entsprechenden Fläche der Verschlußvorrichtung (7) gegenüberliegend so angeordnet ist, daß sie einen ersten Axialanschlag darstellt.

10. Vorrichtung nach Anspruch 9, **dadurch gekennzeichnet, daß** das Ventil (2) eine zweite Führungsschiene (9) aufweist, die dafür vorgesehen ist, das andere Ende der Steuerwelle (8) zu führen, wobei die zweite Buchse eine Stützfläche (9') aufweist, die einer entsprechenden Fläche der Verschlußvorrichtung (7) gegenüberliegend so angeordnet ist, daß sie einen zweiten Axialanschlag darstellt.

11. Vorrichtung nach den Ansprüchen 9 und 10, **dadurch gekennzeichnet, daß** die Führungsbuchsen (9,10) ein Außengewinde aufweisen und in die entsprechenden, in dem Körper (4) vorgesehenen Lager eingeschraubt sind.

12. Vorrichtung nach Anspruch 11, **dadurch gekennzeichnet, daß** die Führungsbuchsen (9,10) so behandelt sind, daß sie einen niedrigen Reibungskoeffizienten aufweisen und gegen hohe Temperaturen und Oxydation durch Abgase beständig sind.
